# EUROPÄISCHE PATENTSCHRIFT

(11) **EP 0 959 209 B1**
(45) Veröffentlichungstag und Bekanntmachung des Hinweises auf die Patenterteilung: **20.11.2002**
(21) Anmeldenummer: 99108830.3
(22) Anmeldetag: 04.05.1999
(51) Int. Cl.: E05C 9/18

(54) **Beschlagteil und Arbeitsverfahren zu seiner Anordnung an einem Fenster- oder Türprofil**
Fitting and method of fixing it to a window or door profile
Ferrure et son procédé de fixation sur un profilé de fenêtre ou de porte

(30) Priorität: 22.05.1998 DE 19822863
(43) Veröffentlichungstag der Anmeldung: 24.11.1999
(73) Patentinhaber: Aug. Winkhaus GmbH & Co. KG, D-48291 Telgte (DE)
(72) Erfinder: Renz, Dieter, 49479 Ibbenbüren (DE); Lau, Wolfgang, 48291 Telgte (DE)

(56) Entgegenhaltungen:
- DE-A- 19 502 362
- DE-B- 1 296 992
- DE-U- 9 212 670
- DE-U- 29 508 225
- FR-A- 2 771 768

## Beschreibung

Die Erfindung betrifft ein Fenster- oder Türprofil und ein Beschlagteil sowie ein Arbeitsverfahren zur Anordnung eines Beschlagteils an einem Fenster- oder Türprofil gemäß den Oberbegriffen der Ansprüche 1 und 5.

Ein Fenster mit einem Beschlagteil der vorstehenden Art ist aus der DE 295 08 225 U1 bekannt. Bei diesem Beschlagteil ist die Nase widerhakenartig gestaltet und dringt in eine Hinterschneidung der Nut ein. Weiterhin hat das Beschlagteil eine sich an einem Steg des Fenster- oder Türprofils abstützende Leiste. An der Leiste ist als Toleranzausgleichselement ein Nocken angeformt.

Aus der FR 2 436 244 ist ein Fenster- oder Türprofil mit einem Beschlagteil bekannt, bei dem ein seitliche Vorsprünge aufweisender Fuß des Beschlagteils hinter einem Befestigungssteg angeordnet ist. Das Beschlagteil läßt sich in das Fenster- oder Türprofil einsetzen, in die gewünschte Position verschieben und anschließend mittels Fixierschrauben in seiner vorgesehenen Lage fixieren.

Es ist eine Positioniereinrichtung für Beschlagteile bekannt, DE 195 02 362 C2, bei der die Beschlagteile konvex kreisbogenförmig gekrümmt, von einem in die Nut eines Fenster- oder Türprofils sich erstreckenden Steg des Beschlagteils nach vorne und hinten vorspringende Längsabschnitte aufweisen, die einen gemeinsamen Mittelpunkt besitzen und bei der in den Längsseiten der Nut kreisbogenförmig gekrümmte Erweiterungsabschnitte eingebracht sind, in die die Längsabschnitte der Beschlagteile eingreifen, so daß ein Beschlagteil dort formschlüssig eingesetzt und anschließend befestigt werden kann.

Eine solche Positioniereinrichtung ist sehr aufwendig und erfordert eine spanabhebende Bearbeitung des Fenster- oder Türprofiles und sowie ein kompliziert herzustellendes Beschlagteil.

Aufgabe der Erfindung ist es, ein Beschlagteil und ein Fenster- oder Türprofil zur Verfügung zu stellen, welche besonders einfach aufgebaut und einfach gegeneinander auszurichten sind. Weiterhin soll ein Arbeitsverfahren zur automatischen Anordnung des Beschlagteils an einem Fenster- oder Türprofil bereitgestellt werden, welches besonders wirtschaftlich durchzuführen ist.

Die Lösung dieser Aufgabe wird in Verbindung mit den Oberbegriffsmerkmalen erfindungsgemäß durch die in den kennzeichnenden Teilen der Patentansprüche 1 und 5 angegebenen technischen Lehren vermittelt.

Durch diese Gestaltung läßt sich das Beschlagteil bei seiner Montage von dem in die Nut eingeführten Steg von den Nutwänden kraftschlüssig und in Längs- und Querrichtung zur Nut durch die Nase formschlüssig fixieren. Die Lage des Beschlagteils zur Vorderseite eines Fenster- oder Türprofiles ist damit weitgehend festgelegt, so daß es nur noch in die entsprechende Längsposition des Fenster- oder Türprofils verschoben und dort befestigt werden muß. Bei mit einer Kerbe versehenen Nutwand und einer entsprechend ausgebildeten Unterseite der Nase kann bei einer relativen Bewegung des Beschlagteils zur Nut am vorgesehenen Befestigungsort ein gegenseitiges leichtes Verrasten erfolgen, worauf das Beschlagteil in der Rastposition vollständig in die Nut eingedrückt wird und dort an dem exakt vorherbestimmten Platz befestigt werden kann. Das Verrasten kann von einer rechnergestützten Sensorik einer Positioniervorrichtung aufgenommen werden, wonach das vollständige Eindrücken des Beschlagteils in die Nut und das anschließende Verschrauben automatisiert erfolgt. Weiterhin muß die Nutwand nicht notwendigerweise spanabhebend bearbeitet werden, da für eine exakte Positionierung des Beschlagteiles eine durch eine plastische Verformung eingebrachte Kerbe ausreichend ist. Die Herstellung der Nase an dem Steg gestaltet sich zudem besonders kostengünstig.

Weitere vorteilhafte Ausgestaltungen des Gegenstandes der Erfindung ergeben sich aus den Unteransprüchen.

Gemäß einer besonders bevorzugten Ausführungsform erstreckt sich die Nase des Steges in Richtung der hinteren Nutwand, so daß die Stege großflächig an der vorderen Nutwand anliegen können und damit eine relativ große Fläche zur Kraftabtragung zur Verfügung stellen. Weiterhin wird dadurch die Gefahr vermindert, daß die von dem Beschlagteil und insbesondere von der Nase in einem Fensteroder Türprofil erzeugte Spannung sich bis auf die Frontseite fortpflanzt und dort durch eine Verformung der Oberfläche sichtbar wird.

Stege von Beschlagteilen mit mehreren Nasen, auch mit sich in unterschiedlichen Richtungen erstreckenden Nasen, sind jedoch nicht vom Schutzumfang ausgeschlossen.

Vorteilhaft ist eine Ausführungsform des Beschlagteils, die eine Nase aufweist, die in eine in der Nut eingebrachte Kerbe eingreift, wobei die Öffnungsweite der Nut trotzdem schmaler ist als die gesamte Breite des Steges, so daß die Möglichkeit einer provisorischen Vorbefestigung des Beschlagteils an einem Fenster- oder Türprofil durch ein einfaches Einklemmen des Steges des Beschlagteils in die Nut erhalten bleibt.

Die Nase des Steges des Beschlagteiles kann gemäß einer weiteren vorteilhaften Ausführungsform auch als Schneidnase ausgebildet sein und in einer Einbaulage die Nutwand plastisch verformen. Eine solche Bauform reduziert die nötigen Vorarbeiten eines mit einem Beschlagteils zu versehenden Fenster- oder Türprofils auf ein Minimum.

Eine besonders einfache Ausführungsform des erfinderischen Beschlagteils besteht aus einer Grundplatte, aus der der Steg mit der Nase mittels einer Presse oder Stanze einstückig ausgeformt oder bei einem aus Kunststoff bestehenden Beschlagteil einstückig angeformt ist.

Die Problemlösung des erfinderischen Arbeitsverfahrens erfolgt durch die im kennzeichnenden Teil des Patentanspruches 5 angegebene technische Lehre.

Das Beschlagteil wird dabei von einer automatischen Zuführung auf der Nut eines Fenster- oder Türprofiles aufgesetzt und relativ zu diesem entlang der Nut bis an einen vorherbestimmten Ort verschoben und dort zunächst mit dem Steg in die Nut eingedrückt und anschließend mit durch sich durch die Durchtrittsöffnung erstreckenden Befestigungsmitteln festgelegt.

Das Arbeitsverfahren kann an bereits fertig zusammengesetzten Fenster- oder Türprofilen oder auch bei noch losen Riegeln verwendet werden.

Weitere vorteilhafte Ausgestaltungen des erfinderischen Arbeitsverfahrens ergeben sich aus den nachfolgenden Unteransprüchen.

Gemäß einer bevorzugten Ausführungsform des erfinderischen Arbeitsverfahrens wird das Beschlagteil auf noch nicht passend abgelängte Profilstangen aufgesetzt und befestigt, die erst anschließend rechnergesteuert zerteilt und zu Rahmen zusammengefügt werden. Vorteilhaft ist dabei, daß die Relativbewegung zwischen Beschlagteil und Profilstange durch die Transportbewegung der Profilstange oder auch eines bereits abgetrennten Riegels zur Verfügung gestellt wird, so daß die Zuführung des Beschlagteils nur entlang einer einzigen Bewegungsachse erfolgen muß.
Wesentlich bei einem solchen Arbeitsverfahren ist die Anwendung eines Prozeßrechners, in dem die Abmessungen und Ausführungen der zu fertigenden Blendrahmen, Fenster oder Türen einprogrammiert sind und der die Positionierung der Beschlagteile passend vorherbestimmt.

Zur präzisen Positionierung können in einem vorgeschalteten Arbeitsschritt in die Fenster- oder Türprofile oder in die Profilstange Kerben eingebracht werden, beispielsweise durch einfache plastische Verformung ohne Materialabtrag, so daß dort die Unterseite der Nase eines Steges eines Beschlagteiles während eines Überfahrens der Nut leicht einrastet und der Steg des Beschlagteils dort anschließend vollständig in die Nut eingedrückt und das Beschlagteil befestigt werden kann.

Aus dem bekannten Materialverlust beim Trennen eines Riegels von einer Profilstange sowie den bekannten Längenverlusten beim Zusammenschweißen oder Verkleben von losen Riegeln zu geschlossenen Fenster- oder Türprofilen oder auch Rahmenholmen kann von einem Prozeßrechner die optimale Lage der Beschlagteile vorherbestimmt werden, so daß sich insgesamt ein beschleunigter Ablauf des Arbeitsverfahrens einstellt.

Ein weiterer besonders wesentlicher Vorteil besteht darin, daß eine erforderliche Bestückungseinheit, wie zum Beispiel ein Roboterarm, bei einer Befestigung eines Beschlagteiles auf einem losen Riegel oder einer noch nicht abgelängten Profilstange das Beschlagteil unmittelbar in einer Zustellrichtung entlang einer einzigen Bewegungsachse zuführen kann und nicht erst in einen bereits fertigen Rahmen seitlich eingreifen und dann die Zustellbewegung ausführen muß. Die erforderlich Mechanik und deren Steuerung wird dadurch erheblich vereinfacht und der gesamte Arbeitsablauf wesentlich beschleunigt und damit insgesamt entsprechend wirtschaftlicher.

Nachfolgend sind zwei Ausführungsbeispiele der Erfindung anhand der Zeichnungen näher beschrieben. Es zeigen:
- Fig. 1: einen Schnitt durch ein in eine Nut eines Fenster- oder Türprofils eingesetzten Beschlagteils im Schnitt,
- Fig. 2: eine Draufsicht auf ein Beschlagteil,
- Fig. 3: eine Seitenansicht auf das Beschlagteil der Fig. 2,
- Fig. 4: eine Rückansicht des Beschlagteils gemäß Fig. 2,
- Fig. 5: ein zweites Beschlagteil in einer Draufsicht,
- Fig. 6: eine Seitenansicht des Beschlagteils gemäß Fig. 5 und
- Fig. 7: eine Rückansicht des Beschlagteils gemäß Fig. 5.

Das Beschlagteil 1,11 für ein Fenster- oder Türprofil 18 mit einem zur Profilvorderseite parallelen Nut 7 besteht aus Metall und weist eine Grundplatte 9,19 auf, aus der ein sich nach unten erstreckender Steg 2,12 ausgeformt ist, der eine sich in Richtung der hinteren Nutwand 16 erstreckende Nase 5,15 aufweist, wobei die Gesamtbreite des Steges 2,12 größer ist als die Öffnungsweite der Nut 7 am Befestigungsort, so daß das Beschlagteil 1,11 in der Einbaulage kraft- und in Richtung der Nutebene längs und quer zur Nut 7 formschlüssig darin gehalten ist. Die Nase 5 kann, wie in den Fig. 2 - 3 dargestellt, von der gesamten Rückseite des Steges 2 gebildet werden, die Nase 15 kann jedoch auch, wie in den Fig. 5 - 7 dargestellt, sich von einer zum hinteren Nutrand 16 parallelen Fläche des Steges 12 ausgehend nach hinten erstrecken. Zeichnerisch nicht dargestellt sind Versionen des Beschlagteils 1,11 mit mehreren sich nach hinten oder auch nach vorne erstreckenden Nasen 5,15.

In der hinteren Nutwand 16 ist eine Kerbe 8 eingebracht, in die der untere Teil der Nase 5,15 des Steges 2,12 einrastet, wenn das Beschlagteil 1,11 auf die Nut 7 aufgesetzt und relativ dazu entlang dieser Nut 7 verschoben wird und die Position der Kerbe 8 erreicht.

Die Nase 5,15 weist auf ihrer zum Nutgrund 17 gerichteten Unterseite 4,14 parallel zu den Nuträndern der Nut 7 leicht abgerundete Kanten auf, so daß ein auf eine Nut 7 aufgesetztes Beschlagteil 1,11 sich geringfügig mit der Unterseite 4,14 des Steges 2,12 in die Nut 7 erstreckt und das Beschlagteil 1,11 von der Nutöffnung der Nut 7 geringfügig seitlich geführt verschieblich ist.

Durch ein Eindrücken des Steges 2,12 des Beschlagteiles 1,11 in die Nut 7, wird das Beschlagteil 1,11 kraftschlüssig provisorisch so festgelegt, daß es bei einer nachfolgenden Befestigung mit Schrauben, die durch die Durchtrittsöffnungen 10 in der Grundplatte 9,19 geführt werden, nicht aus der vorherbestimmten Position verschoben werden oder gar unbeabsichtigt herausfallen kann.

## Patentansprüche

1. Fenster- oder Türprofil mit einer zur Profilvorderseite parallelen Nut mit einer vorderen und einer hinteren Nutwand und einem Beschlagteil mit einer Durchtrittsöffnung für ein Befestigungsmittel und einem sich in einer Einbaulage in die Nut erstreckenden Steg, wobei der Steg (2,12) in einer Einbaulage mindestens eine sich in Richtung einer Nutwand (6,16) erstreckende Nase (5,15) aufweist, die Gesamtbreite des Steges (2,12) inklusive der Nase (5, 15) geringfügig größer ist als die öffnungsweite der Nut (7) am Befestigungsort, wobei das Beschlagteil (1,11) in der Einbaulage kraft- und in einer sich längs und quer zur Nut (7) erstreckenden Nutebene formschlüssig in der Nut (7) gehalten ist, und wobei die Nase (5,15) am Befestigungsort des Beschlagteils (1,11) in eine Kerbe (8) der Nut (7) eingreift, **dadurch gekennzeichnet, daß** der Steg (2,12) eine in Einbaulage in Richtung Nutgrund (17) weisende Unterseite (4,14) aufweist, die an den zu den Nuträndern parallelen Seiten und der Unterseite der Nase (7) leicht abgerundet oder insgesamt leicht ballig ausgeführt ist, so daß sich im auf die Nut (7) aufgesetzten Zustand des Steges (2,12) des Beschlagteils (1,11) ein geringer Teil der Oberfläche der Unterseite (4,14) des Steges (2,12) in die Nut (7) erstreckt und das Beschlagteil (1,11) entlang der Nut (7) verschieblich und seitlich geführt ist, und dass der untere Teil der Nase (5, 15) des Steges (2, 12) in die Kerbe (8) einrastet, wenn die Position der Kerbe (8) erreicht wird.

2. Fenster- oder Türprofil und Beschlagteil nach Anspruch 1,
**dadurch gekennzeichnet, daß** die Nase (5,15) sich in Richtung der hinteren Nutwand (16) erstreckt.

3. Fenster- oder Türprofil und Beschlagteil nach einem der Ansprüche 1 und 2, **dadurch gekennzeichnet, daß** die Nase (5,15) als Schneidnase ausgebildet ist und in Einbaulage eine Nutwand (6,16) plastisch von der Schneidnase verformt ist.

4. Fenster- oder Türprofil und Beschlagteil nach einem der vorgenannten Ansprüche, **dadurch gekennzeichnet, daß** der Steg (2,12) aus einer Grundplatte (9,19) des Beschlagteils (1,11) einstückig ausgeformt oder angeformt ist.

5. Arbeitsverfahren zur automatischen Anordnung eines Beschlagteils an einem Fenster- oder Türprofil (18) gemäß den Ansprüchen 1 - 4, **dadurch gekennzeichnet, daß** das Beschlagteil (1,11) rechnergesteuert über eine Zuführung auf die Nut (7) eines Fenster- oder Türprofiles (18) aufgesetzt, relativ zu der Nut (7) bis zu einem vorherbestimmten Ort verschoben und dort der Steg (2,12) des Beschlagteils (1,11) in die Nut (7) eingedrückt und das Beschlagteil(1,11) anschließend befestigt wird.

6. Arbeitsverfahren nach Anspruch 5, **dadurch gekennzeichnet, daß** das Beschlagteil (1,11) in bereits fertig zusammengesetzte Rahmen von Fenster- oder Türprofilen (18) oder auf noch lose Riegel aufgesetzt wird.

7. Arbeitsverfahren nach Anspruch 5, **dadurch gekennzeichnet, daß** das Beschlagteil (1,11) unter Berücksichtigung der bekannten Trenn- und Fügeverluste auf noch nicht passend abgelängte Profilstangen aufgesetzt und befestigt wird und die Profilstangen anschließend zu losen Riegeln zertrennt und zu Rahmen zusammengefügt werden.

8. Arbeitsverfahren nach einem der vorgenannten Ansprüche, **dadurch gekennzeichnet, daß** in einem vorgeschalteten Arbeitsschritt am späteren Befestigungsort eines Beschlagteiles (1,11) eine Kerbe (8) in die Nut (7) eingebracht wird.

9. Arbeitsverfahren nach Anspruch 8, **dadurch gekennzeichnet, daß** ein Beschlagteil (1,11) relativ zur Nut (7) verschoben wird und am Befestigungsort die Unterseite der Nase (5,15) des Steges (2,12) in eine Kerbe (8) einrastet, worauf eine in Richtung des Nutgrundes (17) gerichtete Kraft das Beschlagteil (1,11) vollständig in die Nut (7) eindrückt, wo es durch die elastischen Rückstellkräfte der vorderen Nutwand (6) und der hinteren Nutwand (16) vorläufig gehalten und anschließend mittels durch die Durchtrittsöffnungen (10) geführten Befestigungsmitteln befestigt wird.

10. Arbeitsverfahren nach Anspruch 9, **dadurch gekennzeichnet, daß** eine rechnergesteuerte Zuführvorrichtung mit Sensoren bestückt ist, die ein Einrasten des Beschlagteils (1,11) in eine Kerbe (8) detektieren und der Prozeßrechner nach dem Einrasten die nachfolgenden Arbeitsschritte einleitet.

## Claims

1. Window or door section having a groove parallel to the front side of the section having a front and a rear groove wall and a mounting part with a through aperture for a fixing means and a web extending into the groove in an installed position, the web (2,12) comprising, in an installed position, at least one lug (5,15) extending towards a groove wall (6,16), the overall width of the web (2,12) including the lug (5,15) being slightly greater than the aperture width of the groove (7) at the fixing point, the mounting part (1,11), in the installed position, being retained in the groove (7) by non-positive fitting and, in a groove plane extending longitudinally and transversely to the groove (7) by positive fitting, and the lug (5,15) engaging into a notch (8) in the groove (7) at the point of fixing of the mounting part (1,11), **characterized in that** the web (2,12) possesses an underside (4,14) facing, in the installed position, in the direction of the groove bottom (17) and being of slightly rounded design at the sides parallel to the edges of the groove and at the underside of the lug (7) or being slightly curved as a whole, so that, in the state where the web (2,12) of the mounting part (1,11) is placed on the groove (7), a small part of the surface of the underside (4,14) of the web (2,12) extends into the groove (7) and the mounting part (1,11) is displaceably and laterally guided along the groove (7), and **in that** the lower part of the lug (5,15) of the web (2,12) clips into the notch (8) when the position of the notch (8) is reached.

2. Window or door section and mounting part according to Claim 1, **characterized in that** the lug (5,15) extends in the direction of the rear groove wall (16).

3. Window or door section and mounting part according to either of Claims 1 and 2, **characterized in that** the lug (5,15) is designed as an edged lug and, in the installed position, a groove wall (6,16) is plastically deformed by the edged lug.

4. Window or door section and mounting part according to one of the preceding claims, **characterized in that** the web (2,12) is integrally formed from a baseplate (9,19) of the mounting part (1,11), or moulded on.

5. Working method for the automatic provision of a mounting part on a window or door section (18) according to Claims 1-4, **characterized in that** the mounting part (1,11) is placed under computer control via a feed system on the groove (7) of a window or door section (18) and is displaced relative to the groove (7) as far as a predetermined point and the web (2,12) of the mounting part (1,11) is pressed into the groove (7) at that point and the mounting part (1,11) is then attached.

6. Working method according to Claim 5, **characterized in that** the mounting part (1,11) is placed in frames of windows or door sections (18) that have previously been finally assembled or on bars that are still separate.

7. Working method according to Claim 5, **characterized in that** the mounting part (1,11) is placed on section rods that have not yet been cut to fit, allowing for the known separation and joining losses, and is fixed and the section rods are then separated to form loose bars and assembled to form the frames.

8. Working method according to one of the preceding claims, **characterized in that**, in a previous working step, a notch (8) is made in the groove (7) at the place where a mounting part (1,11) will later be fixed.

9. Working method according to Claim 8, **characterized in that** a mounting part (1,11) is displaced relative to the groove (7) and the underside of the lug (5,15) of the web (2,12) latches into a notch (8) at the fixing point, whereupon a force oriented in the direction of the groove bottom (17) presses the mounting part (1,11) completely into the groove (7), where it is provisionally retained by the elastic restoring forces of the front groove wall (6) and of the rear groove wall (16) and is then fixed by means of fixing means guided through the passage apertures (10).

10. Working method according to Claim 9, **characterized in that** a computer-controlled feed apparatus is fitted with sensors which detect a latching of the mounting part (1,11) into a notch (8) and the process computer initiates the subsequent working steps after latching has taken place.

## Revendications

1. Profilé de fenêtre ou de porte pourvu d'une rainure parallèle à la face avant du profilé avec une paroi de rainure avant et une paroi de rainure arrière et une partie de ferrure avec un orifice de passage pour un moyen de fixation et une barrette s'étendant dans la rainure dans une position de montage, la barrette (2, 12) présentant, dans une position de montage, au moins un ergot (5, 15) s'étendant en direction d'une paroi de rainure (6, 16), la largeur totale de la barrette (2, 12) avec l'ergot (5, 15) étant légèrement supérieure à la largeur d'ouverture de la rainure (7) à l'endroit de fixation, moyennant quoi la partie de ferrure (1, 11) est maintenue dans la position de montage par adhérence et conjugaison de forme dans la rainure (7) dans un plan de rainure s'étendant longitudinalement et transversalement à la rainure (7), et moyennant quoi l'ergot (5, 15) s'engage dans une entaille (8) de la rainure (7) sur le lieu de fixation de la partie de ferrure (1, 11), **caractérisé en ce que** la barrette (2, 12) présente une face inférieure (4, 14) tournée en direction du fond de rainure (17) dans la position de montage, laquelle face est légèrement arrondie sur les côtés parallèles aux bords de la rainure et sur le dessous de l'ergot (7) ou est conçue globalement de façon légèrement bombée, de sorte qu'une faible partie de la surface de la face inférieure (4, 14) de la barrette (2, 12) s'étend dans la rainure (7) lorsque la barrette (2, 12) de la partie de ferrure (1, 11) est posée sur la rainure (7) et la partie de ferrure (1, 11) est guidée de façon coulissante et latérale le long de la rainure (7), et **en ce que** la partie inférieure de l'ergot (5, 15) de la barrette (2, 12) s'engage dans l'entaille (8), lorsque la position de l'entaille (8) est atteinte.

2. Profilé de fenêtre ou de porte et une partie de ferrure selon la revendication 1, **caractérisé en ce que** l'ergot (5, 15) s'étend en direction de la paroi de rainure (16) arrière.

3. Profilé de fenêtre ou de porte et partie de ferrure selon l'une quelconque des revendications 1 et 2, **caractérisé en ce que** l'ergot (5, 15) est conçu comme un ergot de coupe, et **en ce qu'**une paroi de rainure (6, 16) est déformée de façon plastique par l'ergot de coupe dans la position de montage.

4. Profilé de fenêtre ou de porte et partie de ferrure selon l'une quelconque des revendications précédentes, **caractérisé en ce que** la barrette (2, 12) est moulée d'une seule pièce à partir d'une plaque de base (9, 19) de la partie de ferrure (1, 11) ou est formée dessus.

5. Procédé de travail pour la disposition automatique d'une partie de ferrure sur un profilé de fenêtre ou profilé de porte (18) selon les revendications 1 à 4, **caractérisé en ce que** la partie de ferrure (1, 11) est posée sur la rainure (7) d'un profilé de fenêtre ou profilé de porte (18) au moyen d'une alimentation automatique commandée par un ordinateur, déplacée par rapport à la rainure (7) jusqu'à un endroit préalablement défini, et à cet endroit, la barrette (2, 12) de la partie de ferrure (1,11) est enfoncée dans la rainure (7), et la partie de ferrure (1, 11) est ensuite fixée.

6. Procédé de travail selon la revendication 5, **caractérisé en ce que** la partie de ferrure (1, 11) est posée dans des cadres déjà tout assemblés de profilés de fenêtre ou profilés de porte (18) ou sur les verrous encore détachés.

7. Méthode de travail selon la revendication 5, **caractérisé en ce que** la partie de ferrure (1, 11) est posée et fixée sur des barres de profilé qui n'ont pas encore été coupées à la longueur qui convient compte tenu des pertes connues dues à la séparation et l'assemblage, les barres de profilé étant ensuite séparées pour former des verrous libres et étant assemblées pour former des cadres.

8. Procédé de travail selon l'une quelconque des revendications précédentes, **caractérisé en ce que**, lors d'une étape de travail antérieure, une entaille (8) est introduite dans la rainure (7) à l'emplacement de fixation ultérieure d'une partie de ferrure (1, 11).

9. Procédé de travail selon la revendication 8, **caractérisé en ce qu'**une partie de ferrure (1, 11) est déplacée par rapport à la rainure (7), et **en ce que** le côté inférieur de l'ergot (5, 15) de la barrette (2, 12) s'enclenche dans une entaille (8) à l'emplacement de la fixation, après quoi une force orientée dans le sens du fond de rainure (17) enfonce complètement la partie de ferrure (1, 11) dans la rainure (7), où elle est maintenue provisoirement par les forces de rappel élastiques de la paroi de rainure (6) avant et de la paroi de rainure (16) arrière, et où elle est ensuite fixée à l'aide de moyens de fixation guidés par les orifices de passage (10).

10. Procédé de travail selon la revendication 9, **caractérisé en ce qu'**un dispositif d'alimentation commandé par ordinateur est équipé de capteurs qui détectent un enclenchement de la partie de ferrure (1, 11) dans une entaille (8), et **en ce que** le calculateur industriel déclenche des étapes de travail consécutives après l'enclenchement.
